# FASCICULE DE BREVET EUROPEEN

(11) **EP 3 041 616 B1**
(45) Date de publication et mention de la délivrance du brevet: **21.02.2024**
(21) Numéro de dépôt: 14771212.9
(22) Date de dépôt: 02.09.2014
(51) Int. Cl.: B08B 1/00, B08B 9/043, B08B 9/055, B63B 59/06

(54) **SYSTEME DE NETTOYAGE D'UNE SURFACE**
VERFAHREN ZUR REINIGUNG EINER OBERFLÄCHE
SYSTEM FOR CLEANING A SURFACE

(30) Priorité: 03.09.2013 FR 1358440
(43) Date de publication de la demande: 13.07.2016
(73) Titulaire: VAHIDA, Behzad, F-91240 Saint Michel Sur Orge (FR)
(72) Inventeur: VAHIDA, Behzad, F-91240 Saint Michel Sur Orge (FR)
(74) Mandataire: Plasseraud IP
(86) Numéro de dépôt international: PCT/EP2014/068637
(87) Numéro de publication internationale: WO 2015/032768

(56) Documents cités:
- WO-A1-2013/006023
- US-A- 2 435 986
- DATABASE WPI Week 200268 Thomson Scientific, London, GB; AN 2002-632803 XP002726622, & JP 2002 228319 A (SHIMIZU CONSTR CO LTD) 14 août 2002 (2002-08-14) & JP 2002 228319 A (SHIMIZU CONSTRUCTION CO LTD) 14 août 2002 (2002-08-14)

## Description

L'invention concerne un système de nettoyage d'une surface.

Différents équipements ou ouvrages peuvent être sujets à des dépôts de natures diverses sur leurs surfaces externes ou internes. Ces dépôts peuvent affecter leur bon fonctionnement ou leur performance, ou tout du moins leur aspect visuel et esthétique.

On connaît des systèmes de nettoyage pour limiter l'encrassement d'une surface par des salissures. Par salissure d'une surface, on désigne ici le dépôt de corps étrangers sur cette surface, ces corps étrangers étant aptes, de par leur présence sur cette surface, à nuire au fonctionnement ou à la pérennité de cette surface ou de la structure à laquelle elle appartient. Il s'agit par exemple de la formation de givre sur des surfaces telles que des ailes d'avion ou des pales d'éoliennes, ou sur des câbles, tels que des câbles électriques, des haubans de ponts ou des câbles porteurs ou moteurs de systèmes de transport tels que des téléphériques. Il peut également s'agir de dépôt de biosalissures marines («biofouling » en langue anglaise) sur des surfaces immergées comme les coques de navires, de conduites sous-marines ou de plates-formes marines d'extraction d'hydrocarbures. D'autres types de salissure des surfaces sont liés au dépôt de tartre ou autres minéraux dans les tubes, ou à la formation d'hydrates dans les pipe-lines de transfert d'hydrocarbures.

Il est souhaitable de nettoyer une telle surface fréquemment, voire de façon continue, car il est plus facile de nettoyer un dépôt récent, de faible épaisseur, qu'un dépôt plus ancien, présentant une adhésion et/ou une épaisseur plus importante. Dans de nombreux cas de figure, le nettoyage d'une surface présentant une épaisseur de salissure trop importante est difficile et nécessite des moyens lourds de nettoyage voire même une mise hors service de la surface ou de la structure à laquelle elle appartient. C'est par exemple le cas des navires qui doivent être mis en cale sèche pour en nettoyer la coque. Cela engendre notamment des coûts importants.

D'une façon générale, les solutions existantes peuvent être classées en deux catégories :
- Catégorie 1 : solutions curatives ;
- Catégorie 2 : solutions préventives.

Alors que dans la première catégorie, l'épaisseur du dépôt augmente avant la mise en oeuvre de la solution, dans la deuxième catégorie, les solutions proposées ont pour but d'empêcher l'initiation même du dépôt.

Pour décrocher les dépôts de givre et de glace des câbles aériens, des machines se déplaçant sur toute la longueur de ceux-ci ont été proposées. Plus récemment, des solutions employant des impulsions électromagnétiques pour décrocher les manchons de glace ont été proposées (WO2013091651 A1). Ces solutions, pour la plupart d'une mise en oeuvre complexe, offrent des résultats imparfaits et peuvent présenter des risques pour les utilisateurs passant en dessous des câbles. De plus, l'équipement dont le ou les câbles font partie doit le plus souvent être mis hors service le temps du nettoyage de la glace, ce qui génère des pertes économiques importantes.

Pour protéger les coques des navires contre les biosalissures marines, il est souvent fait usage de peintures ou revêtements antisalissures (« anti-fouling paints » ou « anti-fouling coatings» en Anglais). Celles-ci, le plus souvent à base de cuivre, empêchent dans une certaine mesure l'accrochage des organismes marins. Mais le résultat n'est pas satisfaisant, surtout lorsque la vitesse de navigation du bateau n'est pas suffisamment importante (inférieure à 15 noeuds).

L'emploi de revêtements à base de biocides a aussi été proposé, mais progressivement abandonné du fait de leur impact environnemental.

Certains revêtements opèrent sur le plan mécanique ; ainsi, des revêtements à base de silicone permettent de limiter l'accrétion des organismes marins du fait de leur faible coefficient d'adhérence. Ces revêtements sont d'un prix de revient élevé et là aussi une vitesse de croisière supérieure à 15 noeuds est requise pour obtenir une efficacité satisfaisante.

Il existe aussi des solutions portant sur des revêtements recréant des textures de surface particulières, permettant d'empêcher ou même parfois de dissuader les organismes marins de se déposer sur les coques des navires ou autres surfaces immergées en milieu marin. Ces solutions sont coûteuses et le résultat obtenu n'est pas toujours garanti dans la durée. Enfin, nous pouvons aussi mentionner l'utilisation d'ultra-sons pour repousser les organismes marins.

On connaît aussi le dispositif décrit dans la demande de brevet WO 2013/006023 A1. Ce dispositif permet de nettoyer des piliers d'une plateforme pétrolière au moyen de rouleaux mus par la houle qui sont aptes à écraser des biosalissures marines formées sur ces piles.

Ce dispositif présente des inconvénients. En particulier, la superficie de la surface nettoyée est limitée aux zones au niveau de la mer. En outre, ce dispositif ne nettoie qu'imparfaitement la circonférence du pilier. La forme que peut présenter cette surface est également limitée au cas de surfaces cylindriques. Ainsi, ce dispositif ne peut pas être utilisé efficacement sur toutes les surfaces. Pour les tubes et pipe-lines, les solutions existantes consistent en l'utilisation de revêtements spéciaux très coûteux, ou sinon au nettoyage périodique en faisant circuler des machines spéciales à l'intérieur de ceux-ci. Là aussi, un arrêt d'exploitation est nécessaire, avec un impact économique. De plus, avant l'intervention, la performance d'exploitation se détériore au fil du temps.

On connaît, par le document JP2002-228319 A, un dispositif de réfrigération qui inclut un circuit de glace pilée et un système de râpe placé sous ou noyé dans un bloc de glace pour former de la glace pilée, dans le volume intérieur d'un bac. Le système inclut une grille à effet de râpe rectangulaire ou solidaire d'un cadre et peut coulisser le long de montants verticaux installés dans le volume intérieur du bac. Ce système de râpe est utilisé dans un contexte particulier pour former des petits morceaux de glace.

L'invention vise à résoudre un ou plusieurs des inconvénients listés ci- dessus.

Il est proposé un ensemble incluant une surface à nettoyer et pourvu d'un système de nettoyage, conformément à la revendication 1.

Des caractéristiques additionnelles de cet ensemble sont mentionnées dans les revendications 2 à 15.

Ainsi, comparé aux solutions curatives (Catégorie 1), l'invention a une performance opérationnelle bien meilleure. En permettant un nettoyage quasi continu des surfaces en cours d'exploitation, non seulement la performance de l'équipement ou ouvrage est maintenue dans le temps, mais aussi les arrêts d'exploitation nécessaires lors de la mise en oeuvre des méthodes existantes sont évités.

De plus, le nettoyage quasi continu garantit un résultat bien meilleur qu'un nettoyage espacé dans le temps.

Par ailleurs, la solution proposée est de réalisation simple et robuste, assurant une fiabilité opérationnelle supérieure dans la durée, comparé aux solutions existantes.

Enfin, les coûts liés à la fabrication, l'installation, l'exploitation, la maintenance et la dépose du système proposé sont très inférieurs à ceux des solutions préventives existantes (Catégorie 2). Bien qu'inhibant théoriquement l'initiation même du dépôt sur les surfaces, ces solutions à haute technologie ne sont pas encore matures et restent dans leur ensemble d'un coût de réalisation et de maintenance extrêmement élevé.

D'autres caractéristiques et avantages de l'invention ressortiront clairement de la description qui en est faite ci-après, à titre indicatif et nullement limitatif, en référence aux dessins annexés, dans lesquels :
- la figure 1 illustre un pont à haubans dont un hauban est équipé d'un système de nettoyage d'une surface ;
- la figure 2 illustre schématiquement, selon une vue en profil latéral, le hauban comportant le système de nettoyage d'une surface de la figure 1 ;
- la figure 3 est une vue détaillée en perspective d'une portion du système de nettoyage d'une surface de la figure 2 ;
- la figure 4 illustre schématiquement un bateau comportant un autre mode de réalisation du système de nettoyage des figures 1 à 3 pour nettoyer la coque de ce bateau ;
- la figure 5 illustre schématiquement un autre mode de réalisation d'un filet du système de nettoyage de la figure 4 ;
- la figure 6 illustre schématiquement un dispositif de déplacement du système de nettoyage de la figure 2 ;
- la figure 7 illustre schématiquement une conduite, selon une vue de profil, dont l'intérieur comporte un autre mode de réalisation du système de nettoyage des figures 1 à 3 pour nettoyer la surface de la paroi intérieure de cette conduite ;
- la figure 8 illustre schématiquement un actionneur du système de la figure 5 ;
- la figure 9 illustre schématiquement, selon une vue en coupe, un élément du système de la figure 5 ;
- la figure 10 est un organigramme d'un procédé de nettoyage d'une surface au moyen d'un système de nettoyage de l'une des figures 1 à 9.

La figure 1 représente un pont à haubans 2. Le pont 2 comporte ici une pluralité de haubans, dont les faces extérieures respectives doivent être nettoyées afin de limiter la formation de glace ou de givre sur ce hauban lors de conditions climatiques hivernales. A cet effet, chacun de ces haubans est équipé d'un système de nettoyage d'une surface. Pour simplifier, seul le système de nettoyage 4 d'une surface d'un hauban 5 sera décrit en détail. Ce hauban 5 présente une forme cylindrique homogène et s'étend ici longitudinalement de façon essentiellement rectiligne entre ses deux extrémités 6 et 8. Ce hauban 5 est sollicité en traction.

Les figures 2 et 3 représentent plus en détail le système 4. Ce système 4 comporte :
- une surface 10 à nettoyer,
- un filet 12 de raclage de la surface 10, et
- un dispositif 14 de déplacement du filet de raclage 12, configuré pour déplacer le filet 12.

La surface 10 s'étend selon des directions axiales et transversales perpendiculaires entre-elles. Ici, la surface 10 est la face extérieure du hauban 5. La direction axiale est ici la direction X. La surface 10 présente donc la face extérieure d'une forme cylindrique. La direction transversale forme ici un arc de cercle de même courbure que la surface 10 et est notée Y. Le filet 12 s'étend sur la surface 10. Le filet 12 est apte à se mouvoir par rapport à la surface 10 et est guidé par rapport à cette surface 10 selon la direction X, par exemple par la surface 10 elle-même. Le filet 12 comporte ici :
- des éléments filaires 20, et
- des éléments filaires 22, plaqués contre la surface 10 et fixés aux éléments 20 pour former un maillage.

Les éléments 20 s'étendent selon une première direction colinéaire à la direction X et sont distants les uns des autres selon une seconde direction distincte de la première direction. Ces éléments 20 sont ici identiques et présentent une même longueur.

Les éléments 22 sont notamment aptes à nettoyer la surface 10 par raclage lorsque ces éléments 22 sont déplacés selon la direction X par rapport à la surface 10. Les éléments 22 présentent chacun une forme complémentaire à celle de la surface 10. Les éléments 22 s'étendent selon la seconde direction et sont distants les uns des autres selon la première direction.

Ici, les première et seconde directions correspondent, respectivement, aux directions X et Y. Ici, chaque élément 22 s'étend selon la direction Y et présente donc une courbure non nulle. Chaque élément 22 présente donc ici une forme circulaire.

Du fait de cette configuration spatiale du filet 12, les éléments 22 jouent principalement le rôle d'éléments de raclage, tandis que les éléments 20 jouent principalement le rôle d'éléments de traction des éléments 22. Le nettoyage de la surface 10 est ainsi réalisé ici en raclant cette surface avec les éléments 22.

Dans cet exemple, le maillage du filet 12 présente en outre une répartition homogène et un espacement régulier des éléments 20 et des éléments 22. On note d1 la distance entre deux éléments 20, mesurée selon la direction Y et le long de l'élément 22. De même, on note d2 la distance entre deux éléments 22, mesurée selon la direction X. Ici, la distance d1 est choisie en fonction des dimensions du hauban 5 et notamment du diamètre D du hauban 5. Cette distance d1 est ici choisie de façon à ce que le nombre N d'éléments 20 du filet 12 soit compris entre deux et vingt. De préférence, ce nombre N est compris entre quatre et huit. Ici, le hauban présente une longueur allant de 20m à quelques centaines de mètres et un diamètre supérieur ou égal à 10cm ou à 20cm ou à 50cm. La distance d2 et le nombre M d'éléments 22 sont également choisis en fonction des dimensions du hauban 5. La distance d2 est par exemple comprise entre D/2 et 10*D. De préférence, cette distance est comprise entre 2*D et 5*D. Ainsi, pour un hauban de 20cm de diamètre, la distance d2 est comprise entre 40cm et 1 m.

Le filet 12 est configuré pour résister à des efforts de traction supérieurs à 10kN. Dans cet exemple, le filet 12 est réalisé en matière métallique. Les éléments 20 et 22 sont ici des câbles en acier, par exemple des câbles monotoron. Le diamètre de ces câbles est ici supérieur ou égal à 2mm ou à 5mm.

Le rayon de courbure de chaque élément 22 lorsqu'il est au repos est de préférence inférieur au rayon de courbure de la surface 10. Un élément 22 est dit être au repos lorsqu'il n'est pas plaqué contre une surface telle que la surface 10. Ici, en outre, chaque élément 22 est déformé élastiquement lors de son plaquage contre la surface 10. Ainsi, la pression de plaquage contre la surface 10 est accrue, ce qui augmente l'efficacité du nettoyage. La pression de plaquage est toutefois optimisée, afin de garantir un bon guidage du filet sur la surface, tout en générant un minimum de résistance aux mouvements du filet sur la surface à nettoyer.

Du fait de l'utilisation d'un maillage, la surface de raclage est très inférieure à la surface à nettoyer, ce qui permet de réduire les efforts nécessaires pour que le dispositif 14 puisse entraîner le filet 12. Par exemple, la superficie des zones de la surface 10 qui sont en contact avec les éléments 22 est inférieure à 3 % ou à 1 % de la superficie totale de la surface 10.

Avantageusement, la superficie totale de la projection orthogonale du filet 12 sur la surface 10 est inférieure à 5% ou à 3% ou à 1 % de la superficie totale de la surface 10, cette projection étant réalisée suivant une direction normale à la surface 10.

En outre, la traction est facilitée par la légèreté du filet 12. Ce filet 12 présente en effet une masse réduite par rapport à celle du hauban 5 et par rapport à des structures de nettoyage connues. Cela permet de réduire la puissance nécessaire que doit fournir l'actionneur 14.

L'utilisation d'un maillage limite également la propension à l'accumulation de dépôt sur le filet lui-même.

Avantageusement, la portion de face extérieure des éléments 22 en contact avec la surface 10 est recouverte d'un revêtement de protection. Ce revêtement de protection a pour fonction de limiter l'abrasion de l'élément 22 ou de la surface 10 sans pour autant limiter l'aptitude des éléments 22 à racler la surface 10. Ce revêtement de protection comporte par exemple du téflon ou de polyéthylène à haute densité.

Le filet 12 s'étend ainsi entre des extrémités dites axiales et ici jointes au dispositif 14. Par exemple, les extrémités sont ici formées chacune par un anneau métallique 24a, 26a rigide encerclant le hauban 5 et étant apte à se déplacer par rapport à ce hauban 5 le long de la direction X. Les extrémités de chacun des éléments 20 sont attachées à ces extrémités axiales. Ces anneaux sont ici respectivement attachés au dispositif 14 par des câbles d'entraînement 24b, 26b. La dimension de ces anneaux 24a, 26a est réduite par rapport à la longueur du hauban. La largeur de ces anneaux 24a, 26a, mesurée selon la direction X, est ici inférieure à 20cm. En cas d'existence d'équipements ou de lignes accrochés sur le hauban, tels que des amortisseurs dynamiques ou des entretoises par exemple, le filet 12 comporte des ouvertures dédiées au droit de ces protubérances. Ainsi, le filet 12 pourra effectuer les déplacements en va-et-vient sans encombre, les ouvertures dédiées mouvant autour des protubérances tout en les encerclant.

Le dispositif 14 est configuré pour déplacer le filet 12 avec un mouvement de va-et-vient selon la direction X et avec une amplitude de déplacement au moins égale à la distance moyenne entre les seconds éléments filaires.

Ici, le dispositif 14 est configuré pour déplacer périodiquement le filet selon la direction X d'une distance d supérieure ou égale à la distance d2. Avantageusement, la distance d est inférieure ou égale à 3 fois la distance d2.

Ainsi, l'intégralité de la surface 10 est raclée par les différents éléments 22 en déplaçant le filet 12 avec une amplitude d qui est réduite par rapport aux dimensions totales de la surface 10. Cela permet de réduire la puissance et/ou l'encombrement du dispositif 14.

Le dispositif 14 comporte ici :
- deux actionneurs 30,32 respectivement fixés aux extrémités axiales 24, 26 du filet 8,
- des câbles d'entraînement 24b et 26b,
- un module de commande 34.

Chacun de ces actionneurs 30, 32 est configuré pour exercer un mouvement de traction selon la direction X dans un sens de déplacement particulier, les sens de déplacement respectifs de ces actionneurs 30 et 32 étant opposés.

Le module 34 est programmé pour actionner, successivement et en alternance, l'un ou l'autre des deux actionneurs 30 et 32. Par exemple, le module 34 est programmé pour :
- délivrer un signal de commande de l'actionneur 30 pour que cet actionneur 30 déplace le filet 12 d'une distance d dans un premier sens selon la direction X ;
- puis, lorsque le filet 12 a été déplacé de la distance d dans ce premier sens, arrêter l'actionneur 30 puis délivrer un signal de commande de l'actionneur 32 pour que l'actionneur 32 déplace le filet 12 d'une distance d selon la direction X et dans le sens opposé au premier sens.

La fréquence des déplacements est programmée dans le module 34 de sorte que l'épaisseur de glace se formant sur le hauban entre deux passages successifs soit faible. De cette façon, la quantité d'énergie consommée par le dispositif de nettoyage sera optimisée et les sollicitations induites dans le dispositif resteront dans des valeurs acceptables.

Les actionneurs 30 et 32 sont ici identiques. Ces actionneurs 30 et 32 comportent ici chacun un treuil solidaire sans degré de liberté de la surface 10. Ici, les actionneurs 30, 32 sont placés respectivement aux deux extrémités du hauban 5. Le treuil de chacun des actionneurs 30 et 32 actionne ici respectivement les câbles d'entraînement 24b et 26b.

Avantageusement, le système 4 est amovible, c'est à dire qu'il peut être démonté puis remonté sur le hauban 5. À cet effet, le filet 12 comporte une ouverture longitudinale (non représentée sur les figures). Cette ouverture est par exemple formée par deux éléments 20 contigus aptes à être sélectivement maintenus en contact direct l'un avec l'autre sur toute leur longueur, par exemple au moyen d'un verrou ou d'un matériau adhésif. Ainsi, le filet 12 peut être formé à partir d'un morceau de grillage métallique rectangulaire que l'on enroule longitudinalement autour du hauban 5. De même, le dispositif 14 est apte à être détaché du filet 12 et à être retiré du pont 2.

Afin de faciliter encore plus le montage et démontage du système 4 sur le hauban, sa construction peut avantageusement être modulaire. Par exemple, des tronçons, ou modules, de longueur 20*D peuvent être construits avec des extrémités comportant des connecteurs. Ceci permet de connecter les tronçons successifs entre eux une fois qu'ils sont montés sur le hauban.

Ceci simplifie aussi les réparations en cas d'endommagement éventuel d'un tronçon ou module pendant la durée de service du système 4. En effet, il est plus simple de déconnecter un module défectueux et le remplacer par un nouveau module, que de réparer un dispositif d'un tenant.

La figure 4 représente un autre mode de réalisation du dispositif de nettoyage d'une surface. Plus précisément, la figure 4 représente un bateau 50 comportant une coque 52. La partie de la coque 52 qui est immergée dans de l'eau doit être nettoyée afin de limiter la formation d'une couche de biosalissures marines. À cet effet, le bateau 50 comporte un système 54 de nettoyage d'une surface.

Ce système 54 comporte :
- une surface 60 à nettoyer,
- un filet 62 de raclage de la surface 60, et
- un dispositif 64 de déplacement du filet 62, configuré pour déplacer le filet 62.

La surface 60 est ici la face extérieure de la partie inférieure de la coque 52. Cette surface 60 est apte à être entièrement immergée lors de la navigation du bateau 50. Cette surface 60 présente ici une forme complexe, comportant une combinaison de surfaces planes et courbes (convexes ou concaves).

Le filet 62 s'étend sur la surface 60 et est apte à se mouvoir par rapport à la surface 60 tout en étant guidé par rapport à cette surface 60. Le filet 62 est ici délimité à ses extrémités par une bordure 66 qui forme le pourtour de la coque 52 du navire. Le filet 62 comporte ici :
- des éléments filaires 70, et
- des éléments filaires 72, plaqués contre la surface 60 et fixés aux éléments 70 pour former un maillage.

Ces éléments filaires 70 et 72 sont par exemple identiques aux éléments respectivement 20 et 22, sauf qu'ils peuvent présenter des dimensions différentes et être réalisés dans des matériaux différents.

Comme précédemment, on note d1 la distance entre deux éléments 70, mesurée selon la direction Y et le long de l'élément 72. De même, on note d2 la distance entre deux éléments 72, mesurée selon la direction X. La direction X s'étend d'avant en arrière du bateau 50 et est tangente à la surface 60. La direction Y (non représentée sur la figure 4) est perpendiculaire à la direction X et est tangente à la surface 60. La dimension caractéristique d1 d'une maille du filet est par exemple comprise entre T/2 et T/50, T étant le tirant d'eau du navire. De préférence, cette dimension d1 est comprise entre T/5 et T/20. La dimension caractéristique d2 d'une maille du filet est par exemple comprise entre L/10 et L/1 000, L étant la longueur du navire. De préférence, cette dimension d2 est comprise entre L/50 et L/200.

Le diamètre des éléments filaires 70, 72 est par exemple compris entre 5mm et 50mm.

Le filet 62 et le dispositif 64 ont la même fonction que, respectivement, le filet 1 2 et le dispositif 14. De même, leurs constituants ont les mêmes fonctions que ceux du filet 1 2 et du dispositif 14. Aussi, ce qui a été dit en référence au rôle et aux fonctions du filet 1 2 et du dispositif 14 s'applique ici et ne sera pas répété ici.

Dans cet exemple, les éléments 70 et 72 sont réalisés de deux façons différentes. En effet, ici, le filet 62 comporte des zones préformées 74.

De telles zones préformées 74 permettent d'adapter la courbure du filet 62 à la courbure locale de la surface 60, notamment dans des portions de la surface 60 qui présentent une topologie complexe. Par exemple, des portions de cette surface 60 présentent localement une forme concave en creux.

Ainsi, il n'est pas nécessaire d'utiliser des éléments d'ancrage pour plaquer le filet 62 contre la coque de manière à ce que les éléments 72 soient maintenus en contact avec la surface 60, car ces éléments d'ancrage pourraient endommager la coque 60.

Dans chaque zone 74, les éléments 70, 72 sont réalisés dans un matériau présentant une rigidité accrue. Ainsi, ces zones 74 peuvent être préformées de façon à présenter une forme complémentaire à celle de la portion de surface 60 sur laquelle elles doivent être positionnées.

En dehors de ces zones, les éléments 70 et 72 sont réalisés dans un matériau souple et apte à résister à l'effort de traction exercé par le dispositif 64. Ce matériau est par exemple formé de fibres synthétiques en polymère à hautes performances (« Ultra-high-molecular-weight polyethylene » en langue anglaise) tel que le matériau connu sous le nom « Dyneema ».

Des éléments de jonction assurent le maintien solidaire des zones préformées 74 au reste du filet 62.

La figure 5 représente un détail d'un autre mode de réalisation du filet 62, dans lequel les zones 74 sont omises. Ici, chaque zone 74 est remplacée par un point d'ancrage secondaire 90 configuré pour maintenir le filet 62 plaqué contre la surface à nettoyer.

Par exemple, ce point d'ancrage secondaire 80 comporte un élément filaire 91 s'étendant entre deux extrémités 92 et 94. Cet élément 91 est fixé par son extrémité 92 à la surface à nettoyer et par l'extrémité 94 au filet 62. Par exemple, l'extrémité 94 comporte une boucle enserrant un élément 70 et un élément 72 à leur point de jonction. Le point d'ancrage peut être de type mécanique, magnétique ou à collage.

Cela permet d'assurer un plaquage du filet 62 lorsque la surface 60 présente une courbure importante et qu'il est possible de créer des points d'ancrage par perçage ou collage sur la surface 60.

Dans les deux modes de réalisation qui précèdent, des forces d'attraction magnétique peuvent être mises à profit pour mieux guider le filet par rapport à la surface à nettoyer. Par exemple, en apposant un filet magnétique sur la coque en acier du bateau 50 dont la coque comporte un matériau métallique magnétique, les forces d'attraction magnétique aideront à maintenir le filet plaqué sur la surface et à le guider lors de ses déplacements.

A noter que cette fonction de guidage magnétique est différente de nature avec celle d'ancrage magnétique mentionné plus haut ; dans le cas de l'ancrage magnétique, le but est de prévenir tout mouvement ou déplacement du point d'ancrage via une attraction magnétique suffisamment forte, alors que dans le cas du guidage magnétique les forces d'attraction magnétique maintiennent le filet sur la surface sans en empêcher le déplacement relatif par rapport à la surface.

Dans des cas où la géométrie de la coque est très simple, le guidage magnétique peut s'avérer suffisant à lui seul comme moyen de maintien et de guidage du filet sur la surface de la coque.

Cette solution de guidage magnétique peut également être utilisée dans le cas de coques non métalliques, comme les coques en composite par exemple :
- En apposant une peinture contenant des particules de fer/d'acier sur la coque;
- En intégrant des particules de fer/d'acier dans la composition du composite au niveau de la fabrication de la coque en composite ;
- En apposant un film fin d'acier sur la surface interne ou externe de la coque en composite.

Comme pour le système 4, en cas d'existence de protubérances sur la coque telles que des appendices hydrodynamiques par exemple, le filet 62 comporte des ouvertures appropriées au droit de ces protubérances. Ainsi, le filet 62 pourra effectuer les déplacements en va-et-vient sans encombre, les ouvertures dédiées mouvant autour des protubérances tout en les encerclant.

La figure 6 représente plus en détail le dispositif 64. Le dispositif 64 comporte ici :
- un actionneur 76 fixé à une extrémité frontale 67 du filet 62,
- un câble d'entraînement 84,
- une ligne d'ancrage 86,
- un module de commande 88.

Cet actionneur 76 est configuré pour exercer un mouvement de traction selon la direction X dans un sens de déplacement particulier.

Le dispositif 64 est ici attaché, d'une part, à l'extrémité 67 du filet 62 et, d'autre part, au bateau 50. A cet effet, chaque actionneur 76 du dispositif 64 est ici placé sur la ligne 86 tendue et ancrée au niveau du pont du bateau 50. Cette ligne 86 épouse ici le contour de la surface 60. Cet actionneur 76 est par exemple un actionneur identique à l'actionneur 30, sauf que ses caractéristiques de motorisation sont adaptées pour déplacer le filet 62.

Ici aussi, comme pour le système 4, afin de faciliter le montage et démontage du dispositif 64 sur la coque du bateau, la construction du filet 62 peut avantageusement être modulaire. Par exemple, des sous-surfaces de filet peuvent être construites avec des extrémités comportant des connecteurs. Ceci permet de les connecter entre elles lors d'une installation par étape du dispositif 64 sur la surface 60. Des moyens temporaires d'accrochage permettent de maintenir en place les sous-surfaces de filet sur la coque, avant accrochage de l'ensemble et la mise en traction.

Ceci simplifie aussi les réparations en cas d'endommagement éventuel d'une sous-surface du filet pendant la durée de service du dispositif 64.

La figure 7 représente un autre mode de réalisation du dispositif de nettoyage d'une surface. Plus précisément, la figure 6 représente une conduite 100 de transport d'un fluide, tel que des hydrocarbures. Par exemple, cette conduite 100 est un pipe-line utilisé pour l'extraction d'hydrocarbures. Cette conduite 100 présente une surface intérieure 102 qui doit être nettoyée pour limiter la formation d'un dépôt (tel que des cristaux d'hydrates). A cet effet, cette conduite 100 comporte un système 104 de nettoyage de la surface 102.

Ce système 104 comporte :
- la surface 102 à nettoyer,
- un filet 110 de raclage de la surface 102, et
- un dispositif 114 de déplacement du filet 110, configuré pour déplacer le filet 110.

La surface 102 présente ici la face intérieure d'une forme cylindrique creuse.

Ici, la conduite 100 s'étend longitudinalement le long d'une ligne X' comportant des segments droits ainsi qu'éventuellement des courbes. Le filet 110 s'étend ici sur la surface 102 et est apte à se mouvoir par rapport à cette surface 102 tout en étant guidé par rapport à cette surface 102 suivant cette direction X'.

Le filet 110 comporte ici :
- des éléments filaires 120, et
- des éléments filaires 122, plaqués contre la surface 102 et fixés aux éléments 120 pour former un maillage.

Pour simplifier la figure 5, les éléments 120 et 122 sont dessinés en traits discontinus. En outre, seuls deux éléments 120 sont représentés.

Là encore, le filet 110 et le dispositif 114 jouent le même rôle que, respectivement, le filet 12 et le dispositif 14. De même, leurs constituants ont le même rôle que ceux du filet 12 et du dispositif 14. Aussi, ce qui a été dit en référence au rôle du filet 12 et du dispositif 14 s'applique ici et ne sera pas répété.

Les éléments 120 sont configurés pour résister aux efforts de traction des éléments 122. Ces éléments 120 sont par exemple identiques aux éléments 20.

Ici, les éléments 122 sont identiques aux éléments 22. Les éléments 122 présentent un diamètre supérieur au diamètre intérieur de la conduite 100 lorsqu'ils sont au repos. Un élément 122 est dit être au repos lorsqu'il n'est pas plaqué contre une surface telle que la surface 102. Ici, en outre, chaque élément 122 est déformé élastiquement lors de son plaquage contre la surface 102. Ainsi, la pression de plaquage contre la surface 102 est accrue, ce qui augmente l'efficacité du nettoyage. La pression de plaquage est toutefois optimisée, afin de garantir un bon guidage du filet sur la surface, tout en générant un minimum de résistance aux mouvements du filet sur la surface à nettoyer.

Cette caractéristique de précontrainte de plaquage permet au filet 110 d'épouser la géométrie de la conduite, notamment dans les portions courbes de la conduite (portions ayant une courbure longitudinale).

La distance minimale séparant deux éléments 122 consécutifs est par exemple comprise entre D/2 et 10<*>D, D étant le diamètre intérieur de la conduite 100. Ici, la conduite 100 présente une section circulaire de diamètre intérieur supérieur ou égal à 0,2 m ou à 1 m. Les éléments 122 sont ici répartis de façon uniforme le long de la conduite 100 et sont séparés les uns des autres d'une distance d2'. Cette distance d2' est par exemple ici supérieure à vingt mètres.

Le dispositif 114 comporte ici :
- une pluralité d'éléments mobiles 130 configurés pour déplacer le filet 110 dans la direction X' avec le mouvement de va-et-vient ;
- un module de commande 132 configuré pour commander les actionneurs 130.

La figure 8 représente plus en détail un exemple d'élément 130. Les éléments 130 sont reliés aux éléments 120 de façon à ce que le déplacement de cet élément 130 selon la direction X' entraîne un déplacement des éléments 122 selon cette même direction X'. A cette fin, les éléments 130 sont de préférence plaqués sur la surface interne de la conduite 100, afin de pouvoir produire une force de raclage dans le sens longitudinal X. En d'autres termes, les éléments 130 jouent aussi le rôle d'ancrages mobiles pour le filet 110.

Ici, le dispositif 114 comporte deux éléments 130, placés chacun à une des deux extrémités opposées du filet 110. La distance, mesurée selon la direction X', séparant deux éléments 130 consécutifs est ici comprise entre 10*D et 1000*D, D étant le diamètre intérieur de la conduite 100. De préférence, cette distance est comprise entre 50*D et 500*D.

Ces éléments 130 sont ici des anneaux rigides réalisés en matière métallique et présentent une largeur, mesurée selon la direction X', supérieure ou égale à 5cm ou à 50cm. Le diamètre extérieur des éléments 130 est ici égal à celui des éléments 122. Comme indiqué précédemment, l'élément 130 est de préférence plaqué sur la surface 102 afin de pouvoir générer les forces internes requises dans le filet 110. A cette fin, l'élément 130 peut être précontraint via des actionneurs circonférentiels le plaquant sur la surface 102 avec une pression radiale donnée.

Chaque élément 130 comporte ici une pluralité d'actionneurs 134, qui sont ici intégrés à l'intérieur des éléments 130. Ces actionneurs 134 peuvent être des rouleaux ou des galets souples. Par exemple, chaque actionneur 134 est apte à se déplacer en translation par rapport à la paroi intérieure de la conduite 100 en réponse à un signal de commande émis par le module 132 et reçu par l'actionneur 134. Les actionneurs 134 sont ici configurés pour engendrer un déplacement de l'élément 130 dans l'un ou l'autre sens le long de la direction X'.

Les actionneurs 134 de chaque élément 130 sont ici synchronisés entre eux de façon à ce que l'élément 130 progresse de façon uniforme lorsqu'il est déplacé par les actionneurs 134. De même, ici, les actionneurs 134 respectifs des éléments 130 sont également synchronisés entre eux de façon à ce que le filet 110 et donc les seconds éléments 122 se déplacent de façon uniforme le long de la direction X' à l'intérieur de la conduite 100 lorsque les éléments 130 se déplacent. De plus, cette synchronisation est réalisée de façon à générer une traction suffisante dans le filet 110 et les éléments 122, ceci afin de permettre un raclage suffisamment puissant de la surface interne de la conduite 100. A cet effet, chaque actionneur 134 est ici configuré pour transmettre au module 132 des informations sur la position de l'élément 130 auquel il appartient ainsi que sur la valeur de la traction dans le filet 110 à son niveau.

Le système 104 comporte au moins trois éléments 120. Cependant, dans un souci de clarté, seuls deux éléments 120 sont illustrés sur la figure 6. Ces éléments 120 sont de préférence répartis uniformément autour des éléments 122 et 130. Avantageusement, un des éléments 120 comporte une ligne d'alimentation des actionneurs 134, configurée pour alimenter en énergie les actionneurs 134. Le système 114 comporte également un bus de données configuré pour transporter les signaux de commande émis par le module 132 à destination des actionneurs 134. Par exemple, ces signaux de commande sont aptes à être délivrés sur la ligne d'alimentation au moyen de techniques de courant porteur de ligne. A cet effet, l'élément 120 comportant la ligne d'alimentation est électriquement relié au module 132. Le module 132 est ici situé à l'extérieur de la conduite 100.

Ici, l'élément 130 joue également le rôle d'élément de raclage pour nettoyer la surface 102.

Dans cet exemple, l'élément 130 présente une forme hydrodynamique configurée pour minimiser la résistance à l'écoulement d'un fluide à l'intérieur de la conduite 100. La figure 9 représente plus en détail un exemple de cette forme. Par exemple, la section de l'élément 130 présente une forme lenticulaire et comporte :
- une face plane 150, apte à être maintenue en contact avec la surface 102 pour racler cette surface 102, et
- une face arrondie 152 présentant une forme convexe, située à l'opposé de la face 150. Cette face 152 est ici tournée vers l'intérieur de la conduite 100 de façon à être en contact avec le fluide circulant à l'intérieur de la conduite 100. La forme convexe permet ainsi de faciliter l'écoulement de fluide.

Le système 104 est ici amovible, c'est-à-dire qu'il peut être installé dans la conduite 100 et retiré de cette conduite 100 de façon à être réutilisé par la suite. Par exemple, le système 104 est installé de la façon suivante : d'abord en attachant le filet 110 aux éléments 130, puis, en insérant un élément 130 situé à une extrémité du filet 110, puis en actionnant les actionneurs 134 de cet élément 130 pour qu'il se déplace à l'intérieur de la conduite 100 en étant en contact avec la surface 102. Puis, l'opération est répétée tour à tour pour les autres éléments 130 et filets 110 du système 104.

Un exemple d'utilisation du système 4 pour nettoyer la surface 10 va maintenant être décrit en référence à l'organigramme de la figure 10 et à l'aide des figures 1 à 3.

Lors d'une étape 200, le filet 12 est apposé sur la surface 10.

Puis, lors d'une étape 202, le filet 12 est tendu et positionné sur la surface 10. De préférence, le filet 12 est plaqué contre la surface 10.

Puis, lors d'une étape 204, le filet 12 est déplacé par rapport à la surface 10, selon un mouvement de va-et-vient, afin de racler la surface 10 pour la nettoyer.

De nombreux autres modes de réalisation sont possibles.

Par exemple, le système 4 peut être utilisé pour nettoyer la surface extérieure d'un câble porteur ou moteur d'un système de transport aérien à câble, tel qu'un téléphérique, un télésiège ou une télécabine. Dans ce cas le filet 12 peut être modifié, notamment en remplaçant les éléments 22 par des anneaux métalliques rigides.

Le système 4 peut aussi être utilisé pour nettoyer la surface extérieure d'une ligne électrique, afin de limiter la formation de givre sur cette ligne électrique. Dans ce cas, les anneaux 24a, 26a et les câbles 24b, 26b peuvent comporter des isolateurs électriques.

Le système 4 peut aussi être utilisé pour nettoyer la structure tubulaire d'une plate-forme pétrolière ou la surface extérieure d'un câble marin comme les flûtes sismiques par exemple, afin de prévenir l'accrétion d'organismes marins comme les pouces-pieds par exemple.

Le filet 12 peut être réalisé dans un autre matériau, par exemple en matière textile.

Le dispositif 14 peut être différent. Par exemple, l'actionneur 30 est apte à déplacer le filet 12 par intermittence selon un mouvement la direction X dans un sens de déplacement. L'actionneur 32 est alors remplacé par une ligne d'ancrage élastique, apte à exercer sur le filet 12 une force de rappel dans un sens opposé au sens de déplacement exercé par l'actionneur 30. Le module 34 est alors modifié en conséquence.

En variante, pour assurer le déplacement selon la direction X, les actionneurs 30 et/ou 32 comportent une crémaillère, ou des vérins hydrauliques, ou un mécanisme de rotation à vis sans fin. Les éléments 20 et 22 peuvent s'étendre selon d'autres directions que les directions X et Y.

Les mailles du filet peuvent présenter une autre forme. Par exemple, les éléments 20 et 22 sont disposés de façon à ce que les mailles du filet aient une forme de triangle, de losange ou de polygone à 5 ou 6 côtés.

En variante, le dispositif 14 est en outre configuré pour déclencher le mouvement du filet 12 lorsque des conditions climatiques propices à la formation d'un dépôt de salissures sur la surface 10 sont détectées. A cet effet, le dispositif 14 comporte une unité d'analyse configurée pour :
- mesurer des données physiques de l'environnement du système 4, telles que des conditions météorologiques, et
- calculer la probabilité de dépôt de salissures sur la surface 10 à partir des données physiques mesurées.

Le dispositif 14 est alors configuré pour commander la mise en route ou l'arrêt du système 4 ainsi que la vitesse et/ou la fréquence de déplacement du filet 12 en fonction de la probabilité de dépôt calculée. Par exemple, l'unité d'analyse comporte une station météorologique, incluse dans le module 34, configurée pour mesurer des conditions atmosphériques et pour délivrer un signal de commande lorsque la probabilité de formation de givre, déterminée en fonction des conditions atmosphériques mesurées, dépasse une valeur seuil prédéfinie. Cette station météorologique comporte ici, à cet effet, des capteurs de température, de vitesse du vent et/ou d'humidité de l'air.

Le dispositif 14 peut également comporter une unité de mesure de l'épaisseur des salissures recouvrant la surface 10, par exemple incluse dans le module 34. Le dispositif 14 est alors configuré pour commander la mise en route ou l'arrêt du système 4 et pour adapter la vitesse et/ou la fréquence de déplacement du filet 12 en fonction des données mesurées par ladite unité de mesure. Par exemple, si l'épaisseur desdites salissures, mesurée au bout d'une certaine durée après que le filet 12 a parcouru toute la surface 10, dépasse une épaisseur prédéfinie, alors la fréquence de déplacement du filet 12 est augmentée. Ainsi, le résultat de mesure de cette unité permet de modifier le programme d'actionnement du système de raclage pour l'adapter à la vitesse de dépôt des salissures, dans le but de limiter l'épaisseur des salissures entre chaque passage des seconds éléments filaires. Cette unité de mesure comporte par exemple des capteurs optiques.

En variante, le système 54 peut être utilisé pour nettoyer une ou plusieurs surfaces externes d'un ouvrage, d'un équipement, d'un engin ou d'un véhicule, pouvant être sujettes à des dépôts. Ces dépôts peuvent être de la neige et/ou de la glace, de la poussière ou autres saletés, de la rouille, ou provenir d'organismes biologiques (biosalissures) ou de minéraux tels que le tartre ou le sel, par exemple.

Ainsi, le système 54 peut être utilisé pour nettoyer une pale d'éolienne ou le fuselage et les ailes d'un aéronef afin de limiter la formation de dépôts de neige, de givre ou de glace. Le système 54 peut également être utilisé pour faciliter le déblaiement de neige accumulée sur une surface telle que la toiture d'un bâtiment, d'un hangar ou d'un stade de sport. Dans ces cas, le filet 62 peut être réalisé différemment, notamment avec un autre matériau.

Le système 54 peut aussi être utilisé pour le nettoyage en continu de panneaux solaires, de capteurs solaires thermiques ou de miroirs solaires. Ici, des moyens additionnels, tels que des mousses ou des brosses fines, peuvent être rattachés ou connectés au filet de raclage 62 afin d'améliorer le nettoyage de la surface à nettoyer par celui-ci.

De même, le dispositif 64 peut être différent, comportant par exemple un agencement d'actionneurs sur tout le pourtour du système 54 afin de créer des mouvements du filet de raclage 62 avec des cinématiques plus complexes que le va-et-vient.

Les actionneurs peuvent être situés dans la surface du filet et non sur son pourtour. De plus, les actionneurs peuvent être en place de façon permanente ou rapportés de temps à autre afin d'agir de façon temporaire.

Par ailleurs, des mouvements différentiels internes peuvent être induits dans le filet de raclage. Ceci peut s'avérer utile dans le cas de dépôts résistants, comme la glace par exemple. Les mouvements différentiels induits entre les éléments filaires du filet permettent de générer des efforts de cisaillement aidant à briser plus facilement la couche de dépôt résistante.

Avantageusement, le système 54 comporte un actionneur passif à récupération d'énergie hydrodynamique. Par exemple, le filet 62 est conformé de façon à pouvoir être mis en mouvement uniquement par un écoulement de fluide le long de la surface 60, même lorsque le dispositif 64 n'est pas activé. Ainsi, la surface 60 est nettoyée plus fréquemment.

Les éléments 70, 72 peuvent être réalisés dans un matériau différent, tel que des fibres de carbone.

Les zones préformées 74 peuvent être omises. Ces zones 74 peuvent être remplacées par des points d'ancrage fixés sur la surface 60.

Le module 64 peut comporter plus d'un actionneur 76. Le module 64 peut également comporter un ou plusieurs actionneurs supplémentaires, identiques à l'actionneur 76 mais disposés à l'arrière du bateau. Ces actionneurs supplémentaires sont ainsi configurés pour exercer un mouvement de déplacement du filet 62 selon la direction X mais dans un sens de déplacement opposé à celui de l'actionneur 76 de manière à pouvoir fonctionner en alternance avec l'actionneur 76 de façon à générer le mouvement de va-et-vient du filet 62.

Plusieurs exemplaires du système 1 04 peuvent être placés en des positions distinctes de la conduite 100. Ces exemplaires du système 104 peuvent alors fonctionner indépendamment.

Le dispositif 114 peut être réalisé différemment. Le bus de données du dispositif 114 peut comporter une liaison radioélectrique telle qu'une liaison de type WiFi.

Les éléments 120 et/ou 122 peuvent être réalisés dans un autre matériau.

Les éléments 130 peuvent être réalisés différemment. Par exemple, les actionneurs 134 sont remplacés par des treuils aptes à déplacer en translation les éléments 120 pour déplacer le filet 110. Dans ce cas, les éléments 130 peuvent être ancrés à la conduite 1 00, par exemple dans des sections spécialement prévues à cet effet le long de la conduite.

Les éléments 130 peuvent être dépourvus des actionneurs 134. Ces actionneurs 134 peuvent alors être situés sur le pourtour extérieur de la conduite 100. Dans ce cas, ces actionneurs 134 sont configurés pour déplacer les éléments 130, par exemple en exerçant une force électromagnétique au travers de la conduite 100. Dans une réalisation, chaque actionneur 134 comporte un induit et un inducteur. L'induit est situé à l'intérieur et l'inducteur à l'extérieur de la conduite 100.

En variante, pour les conduits courts, la cinématique de nettoyage peut être de type rotation. Les éléments 130 ont dans ce cas des actionneurs produisant une rotation circonférentielle du filet 110. Dans ce cas, les éléments 120 sont racleurs et le filet tout entier est plaqué sur la paroi interne du tube à nettoyer.

Le système 54 peut aussi être utilisé pour nettoyer une ou plusieurs surfaces internes d'un ouvrage, d'un équipement, d'un engin ou d'une machine, pouvant être sujettes à des dépôts. Ces surfaces internes peuvent être des parois ou la surface d'éléments internes de ces systèmes. Les dépôts peuvent être issus, entre autres, d'organismes biologiques (biosalissures), de matières organiques, de minéraux tels que le tartre ou le sel, d'hydrates ou de paraffines, de suies, cendres, scories ou résidus charbonneux, ou de rouille.

Par exemple, les surfaces ondulées d'échangeurs thermiques à plaques, sujettes à des dépôts de natures diverses, peuvent être nettoyées à l'aide d'un filet intégré sur la surface de chaque plaque. Les mouvements et vibrations programmées du filet permettent de supprimer les dépôts initiaux et d'éviter ainsi l'initiation et l'accumulation de dépôts sur les plaques. En alternative, dans les cas où la distance entre les plaques successives de l'échangeur thermique est faible, un seul filet peut être installé entre chacune des deux plaques successives. Ce filet peut ainsi nettoyer les deux surfaces rapprochées entre lesquelles s'écoule le fluide ou le gaz via des mouvements vibratoires.

Le système 54 peut aussi être utilisé pour le nettoyage de surfaces internes de chaudières industrielles, comme les chaudières à charbon par exemple, sujettes à des dépôts de suies, cendres, scories ou résidus charbonneux.

Le système 54 peut également être utilisé pour le nettoyage de surfaces internes de moteurs à combustion. Un exemple est le nettoyage de circuits de recirculation de gaz d'échappement dans les moteurs diesels, sujets à des dépôts de suie.

Les étapes 200, 202 et 204 peuvent être également appliquées avec les systèmes 54 ou 104. recirculation de gaz d'échappement dans les moteurs diesels, sujets à des dépôts de suie.

Les étapes 200, 202 et 204 peuvent être également appliquées avec les systèmes 54 ou 104.

## Revendications

1. Ensemble combinant un système de nettoyage (4 ; 54 ; 104) d'une surface par raclage et une surface à nettoyer (10 ; 60 ; 102), l'ensemble comprenant :
- la surface à nettoyer (10; 60 ; 102) qui s'étend selon des directions axiale (X) et transversale (Y) perpendiculaires entre elles ;
- un filet de raclage (12 ; 62 ; 110), guidé par rapport à la surface à nettoyer et comportant :
• des premiers éléments filaires (20 ; 70 ; 120) s'étendant selon une première direction, colinéaire à la direction axiale dans une configuration de nettoyage de la surface (10 ; 60 ; 102), et étant distants les uns des autres selon une seconde direction distincte de la première direction,
• des seconds éléments filaires (22 ; 72 ; 122) s'étendant selon la seconde direction et étant distants les uns des autres selon la première direction, ces seconds éléments filaires étant fixés aux premiers éléments filaires pour former un maillage, la seconde direction étant de préférence colinéaire à la direction transversale de la surface à nettoyer dans une configuration de nettoyage de la surface (10 ; 60 ; 102) ;
- un dispositif de déplacement (14 ; 64 ; 114) incluant un module de commande (34 ; 88 ; 132) et configuré pour déplacer le filet de raclage avec un mouvement de va-et-vient selon la direction axiale et avec une amplitude de déplacement au moins égale à la distance moyenne entre les seconds éléments filaires, le dispositif de déplacement comportant des moyens d'actionnement (30, 32 ; 76 ; 134) prévus pour déplacer le filet de raclage (12 ; 62 ; 110) selon ledit mouvement de va-et-vient en réponse à un signal de commande du module de commande.

2. Ensemble selon la revendication 1, dans lequel:
- la surface à nettoyer comporte localement des protubérances ;
- le filet de raclage comporte des ouvertures dédiées traversées par ces protubérances.

3. Ensemble selon la revendication 1 ou 2, dans lequel les moyens d'actionnement (30, 32 ; 76 ; 134) sont configurés pour déplacer le filet de raclage (12) avec une amplitude de déplacement inférieure ou égale à trois fois la distance moyenne entre les seconds éléments filaires (22 ; 72 ; 122).

4. Ensemble selon l'une quelconque des revendications précédentes, dans lequel la superficie totale des zones de la surface à nettoyer (10 ; 60 ; 102) qui sont en contact avec les seconds éléments filaires (22 ; 72 ; 122) est inférieure ou égale à 5% de la superficie totale de la surface à nettoyer.

5. Ensemble selon l'une quelconque des revendications 1 à 4, dans lequel le filet (12 ; 62) présente une construction modulaire avec des sous-surfaces de filet construites avec des extrémités comportant des connecteurs permettant leur connexion.

6. Ensemble selon l'une quelconque des revendications 1 à 4, dans lequel le second élément filaire (22 ; 72 ; 122) comporte une raideur élastique et présente un état déformé dans lequel il est apte à être déformé par traction puis relâché afin de venir se plaquer contre la surface à nettoyer, l'état déformé étant distinct d'une géométrie au repos du second élément filaire, de sorte que le guidage du filet de raclage (12 ; 62 ; 110) par rapport à la surface à nettoyer s'effectue par l'intermédiaire de forces de contact élastiques issues du plaquage dans l'état déformé.

7. Ensemble selon l'une quelconque des revendications 1 à 4, dans lequel le second élément filaire (22 ; 72 ; 122) comporte une raideur élastique et présente un état déformé dans lequel il est apte à être déformé par compression puis relâché afin de venir se plaquer contre la surface à nettoyer, l'état déformé étant distinct d'une géométrie au repos du second élément filaire, de sorte que le guidage du filet de raclage (12 ; 62 ; 110) par rapport à la surface à nettoyer s'effectue par l'intermédiaire de forces de contact élastiques issues du plaquage dans l'état déformé.

8. Ensemble selon la revendication 1, dans lequel la surface à nettoyer (10) est la surface d'une face extérieure d'un hauban (5) prévu dans un pont à haubans (5).

9. Ensemble selon l'une des revendications 1 à 5, dans lequel le dispositif de déplacement (14) comporte :
- l'actionneur (30), fixé à une des extrémités axiales (26a, 26b) du filet de raclage (12), cet actionneur étant configuré pour exercer un mouvement de traction selon la direction axiale dans un premier sens de déplacement;
- un ancrage élastique, fixant l'autre des extrémités axiales (26a, 26b) du filet de raclage par rapport à la surface à nettoyer, sollicitant le filet de raclage par un effort de rappel dans un deuxième sens de déplacement opposé au premier ;
- un module de commande (34), programmé pour actionner successivement l'actionneur (30) pour déplacer le filet de raclage selon ledit mouvement de va-et-vient.

10. Ensemble selon la revendication 9, dans lequel le dispositif de déplacement comporte :
- ledit actionneur (30), dit premier actionneur, fixé à une des extrémités axiales du filet de raclage, cet actionneur étant en outre configuré pour exercer un mouvement de traction selon la direction axiale dans un premier sens de déplacement ;
- un second actionneur (32), fixé à l'autre des extrémités axiales du filet de raclage, cet actionneur étant en outre configuré pour exercer un mouvement de traction selon la direction axiale dans un second sens de déplacement ;
- un module de commande (34), programmé pour actionner, successivement et en alternance, l'un ou l'autre des premier et second actionneurs pour déplacer le filet de raclage selon ledit mouvement de va-et-vient.

11. Ensemble selon la revendication 9 ou 10, dans lequel le dispositif de déplacement (14 ; 64 ; 114) :
- comporte une unité de mesure configurée pour mesurer l'épaisseur des salissures déposées, sur la surface à nettoyer ;
- est configuré pour commander la mise en route ou l'arrêt du système de nettoyage (4 ; 54 ; 104) ainsi que la vitesse et/ou la fréquence de déplacement du filet de raclage (12 ; 62 ; 110) en fonction de données mesurées par ladite unité de mesure.

12. Ensemble selon l'une quelconque des revendications 9 à 11, dans lequel le dispositif de déplacement (14 ; 64 ; 114) :
- comporte une unité d'analyse configurée pour :
• mesurer des données physiques de l'environnement du système de nettoyage (4 ; 54 ; 104), et
• calculer la probabilité de dépôt de salissures sur la surface à nettoyer (10 ; 60 ; 102) à partir des données physiques mesurées ;
- est configuré pour commander la mise en route ou l'arrêt du système de nettoyage (4 ; 54 ; 104) ainsi que la vitesse et/ou la fréquence de déplacement du filet de raclage (12 ; 62 ; 110) en fonction de la probabilité de dépôt calculée.

13. Système selon l'une quelconque des revendications 9 à 12, dans lequel le dispositif de déplacement (14) comporte en outre un actionneur passif à récupération d'énergie, configuré pour déplacer le filet de raclage (12 ; 62 ; 110) en réponse à un écoulement fluidique le long de la surface à nettoyer.

14. Ensemble selon l'une quelconque des revendications 9 à 13, dans lequel le filet de raclage (12 ; 62 ; 110) est plaqué contre la surface à nettoyer (10 ; 60 ; 102) via des forces d'attraction magnétiques ou électromagnétiques, de sorte que le guidage du filet de raclage sur la surface à nettoyer s'effectue par l'intermédiaire de ces forces d'attraction.

15. Ensemble selon l'une quelconque des revendications 9 à 14, dans lequel des moyens additionnels sont rattachés ou connectés au filet de raclage (12 ; 62 ; 110) afin de faciliter le raclage et le nettoyage de la surface à nettoyer (10 ; 60 ; 102) par celui-ci.

## Patentansprüche

1. Anordnung, welche ein Reinigungssystem (4; 54; 104) für eine Oberfläche durch Rakeln und eine zu reinigende Oberfläche (10; 60; 102) kombiniert, die Anordnung umfassend:
- die zu reinigende Oberfläche (10; 60; 102), welche sich entlang axialer (X) und transversaler (Y) Richtungen erstreckt, welche senkrecht zueinander sind;
- ein Rakelnetz (12; 62; 110), welches bezüglich der zu reinigenden Oberfläche geführt ist und umfasst:
- erste Fadenelemente (20; 70; 120), welche sich entlang einer ersten Richtung erstrecken, welche kollinear mit der axialen Richtung in einer Reinigungskonfiguration der Oberfläche (10; 60; 102) ist, und voneinander entlang einer zweiten Richtung beabstandet sind, welche verschieden von der ersten Richtung ist,
- zweite Fadenelemente (22; 72, 122), welche sich entlang der zweiten Richtung erstrecken und voneinander entlang der ersten Richtung beabstandet sind, wobei die zweiten Fadenelemente an den ersten Fadenelementen befestigt sind, um eine Vernetzung zu bilden, wobei die zweite Richtung vorzugsweise kollinear zu der transversalen Richtung der zu reinigenden Oberfläche in einer Reinigungskonfiguration der Oberfläche (10; 60; 102) ist;
- eine Verlagerungsvorrichtung (14; 64; 114), welche ein Steuermodul (34; 88; 132) umfasst und dazu eingerichtet ist, das Rakelnetz mit einer Hin-und-Her-Bewegung entlang der axialen Richtung und mit einer Verlagerungsamplitude wenigstens gleich dem mittleren Abstand zwischen den zweiten Fadenelementen zu verlagern, wobei die Verlagerungsvorrichtung Betätigungsmittel (30, 32; 76; 134) umfasst, welche dazu vorgesehen sind, das Rakelnetz (12; 62; 110) gemäß der Hin-und-Her-Bewegung in Reaktion auf ein Steuersignal des Steuermoduls zu verlagern.

2. Anordnung nach Anspruch 1, wobei:
- die zu reinigende Oberfläche lokal Störungen umfasst;
- das Rakelnetz dedizierte Öffnungen umfasst, welche von den Störungen durchtreten werden.

3. Anordnung nach Anspruch 1 oder 2, wobei die Betätigungsmittel (30, 32; 72; 134) dazu eingerichtet sind, das Rakelnetz (12) mit einer Verlagerungsamplitude zu verlagern, welche kleiner oder gleich dem dreifachen mittleren Abstand zwischen den zweiten Fadenelementen (22; 72; 122) ist.

4. Anordnung nach einem der vorhergehenden Ansprüche, wobei der GesamtFlächenbereich von Zonen der zu reinigenden Oberfläche (10; 60; 102), welche in Kontakt mit den zweiten Fadenelementen (22; 72; 122) sind, kleiner oder gleich 5% des Gesamt-Flächenbereichs der zu reinigenden Oberfläche ist.

5. Anordnung nach einem der Ansprüche 1 bis 4, wobei das Netz (12; 62) einen modularen Aufbau mit Unter-Netzflächen aufweist, welche mit Enden gebildet sind, welche Verbindungselemente umfassen, welche ihre Verbindung erlauben.

6. Anordnung nach einem der Ansprüche 1 bis 4, wobei das zweite Fadenelement (22; 72; 122) eine elastische Steifheit umfasst und einen verformten Zustand aufweist, in welchen es in der Lage ist, durch Zug verformt zu werden, und dann freigegeben zu werden, um gegen die zu reinigende Oberfläche anzuliegen, wobei der verformte Zustand verschieden von einer Ruhegeometrie des zweiten Fadenelements ist, so dass die Führung des Rakelnetzes (12; 62; 110) bezüglich der zu reinigenden Oberfläche mittels elastischer Kontaktkräfte bewirkt wird, welche von dem Anliegen in dem verformten Zustand hervorgerufen werden.

7. Anordnung nach einem der Ansprüche 1 bis 4, wobei das zweite Fadenelement (22; 72; 122) eine elastische Steifigkeit umfasst und einen verformten Zustand aufweist, in welchen es in der Lage ist, durch Kompression verformt zu werden, und dann freigegeben zu werden, um gegen die zu reinigende Oberfläche anzuliegen, wobei der verformte Zustand verschieden von einer Ruhegeometrie des zweiten Fadenelements ist, so dass die Führung des Rakelnetzes (12; 62; 110) bezüglich der zu reinigenden Oberfläche mittels elastischer Kontaktkräfte bewirkt wird, welche von dem Anliegen in dem verformten Zustand hervorgerufen werden.

8. Anordnung nach Anspruch 1, wobei die zu reinigende Oberfläche (10) eine Oberfläche einer Außenfläche eines Schrägseils (5) ist, welches an einer Brücke mit Schrägseilen (5) vorgesehen ist.

9. Anordnung nach einem der Ansprüche 1 bis 5, wobei die Verlagerungsvorrichtung (14) umfasst:
- das Betätigungselement (30), welches an einem der axialen Enden (26a, 26b) des Rakelnetzes (12) befestigt ist, wobei dieses Betätigungselement dazu eingerichtet ist, eine Zugbewegung entlang der axialen Richtung in einem ersten Verlagerungssinn auszulösen;
- eine elastische Verankerung, welche das andere der axialen Enden (26a, 26b) des Rakelnetzes bezüglich der zu reinigenden Oberfläche befestigt, wobei das Rakelnetz durch eine Rückstellkraft in einem zweiten Verlagerungssinn entgegengesetzt zu dem ersten vorbelastet wird;
- ein Steuermodul (34), welches dazu programmiert ist, das Betätigungselement (30) sukzessive zu betätigen, um das Rakelnetz gemäß der Hin-und-Her-Bewegung zu verlagern.

10. Anordnung nach Anspruch 9, wobei die Verlagerungsvorrichtung umfasst:
- das Betätigungselement (30), als erstes Betätigungselement bezeichnet, welches an einem der axialen Enden des Rakelnetzes befestigt ist, wobei dieses Betätigungselement ferner dazu eingerichtet ist, eine Zugbewegung entlang der axialen Richtung in einem ersten Verlagerungssinn auszulösen;
- ein zweites Betätigungselement (32), welches an dem anderen der axialen Enden des Rakelnetzes befestigt ist, wobei dieses Betätigungselement ferner dazu eingerichtet ist, eine Zugbewegung entlang der axialen Richtung in einem zweiten Verlagerungssinn auszulösen;
- ein Steuermodul (34), welches dazu programmiert ist, sukzessive und abwechselnd das eine oder das andere aus den ersten und zweiten Betätigungselementen zu betätigen, um das Rakelnetz gemäß der Hin-und-Her-Bewegung zu verlagern.

11. Anordnung nach Anspruch 9 oder 10, wobei die Verlagerungsvorrichtung (14; 64; 114):
- eine Messeinheit umfasst, welche dazu eingerichtet ist, die Dicke von angelagerten Verschmutzungen an der zu reinigenden Oberfläche zu messen;
- dazu eingerichtet ist, das Starten oder Stoppen des Reinigungssystems (4; 54; 104) sowie die Geschwindigkeit und/oder die Frequenz der Verlagerung des Rakelnetzes (12; 62; 110) als Funktion der von der Messeinheit gemessenen Daten zu steuern.

12. Anordnung nach einem der Ansprüche 9 bis 11, wobei die Verlagerungsvorrichtung (14; 64; 114):
- eine Analyseeinheit umfasst, welche dazu eingerichtet ist:
- physische Daten der Umgebung des Reinigungssystems (4; 54; 104) zu messen, und
- die Wahrscheinlichkeit einer Anlagerung von Verschmutzungen an der zu reinigenden Oberfläche (10; 60; 102) ausgehend von den gemessenen physischen Daten zu berechnen;
- dazu eingerichtet ist, das Starten oder Stoppen des Reinigungssystems (4; 54; 104) sowie die Geschwindigkeit und/oder die Frequenz der Verlagerung des Rakelnetzes (12; 62; 110) als Funktion der berechneten Wahrscheinlichkeit der Anlagerung zu steuern.

13. System nach einem der Ansprüche 9 bis 12, wobei die Verlagerungsanordnung (14) ferner ein passives Betätigungselement für eine Rückgewinnung von Energie umfasst, welches dazu eingerichtet ist, das Rakelnetz (12; 62; 110) in Reaktion auf eine Fluidströmung entlang der zu reinigenden Oberfläche zu verlagern.

14. Anordnung nach einem der Ansprüche 9 bis 13, wobei das Rakelnetz (12; 62; 110) gegen die zu reinigende Fläche (10; 60; 102) durch magnetische oder elektromagnetische Anziehungskräfte anliegt, so dass die Führung des Rakelnetzes an der zu reinigenden Oberfläche mittels dieser Anziehungskräfte bewirkt wird.

15. Anordnung nach einem der Ansprüche 9 bis 14, wobei zusätzliche Mittel an dem Rakelnetz (12; 62; 110) angebracht oder verbunden sind, um das Rakeln und das Reinigen der zu reinigenden Oberfläche (10; 60; 102) hierdurch zu erleichtern.

## Claims

1. Assembly combining a system (4; 54; 104) for cleaning a surface and a surface to be cleaned (10; 60; 102), the assembly comprising:
- the surface to be cleaned (10; 60; 102), extending in axial (X) and transverse (Y) directions that are perpendicular to each other;
- a scraping net (12; 62; 110) guided with respect to the surface to be cleaned and comprising:
• first filamentary elements (20; 70; 120) extending in a first direction collinear with the axial direction in a cleaning configuration of the surface (10; 60; 102) and which are spaced apart from one another in a second direction that is different from the first direction,
• second filamentary elements (22; 72; 122) extending in the second direction and spaced apart from one another in the first direction, said second filamentary elements being fixed to the first filamentary elements so as to form a mesh, the second direction being preferably collinear with the transverse direction of the surface to be cleaned in a cleaning configuration of the surface (10; 60; 102);
- a moving device (14; 64; 114) including a control module (34; 88; 132) and configured to move the scraping net in a reciprocating movement along the axial direction and with an amplitude of movement at least equal to the average distance between the second filamentary elements, the moving device comprising actuating means (30; 32; 76; 134) provided to set the scraping net (12; 62; 110) in motion according to the reciprocating movement in response to a control signal of the control module.

2. Assembly according to claim 1, wherein:
- the surface to be cleaned comprises local protrusions;
- the scraping net comprises dedicated openings traversed by these protrusions.

3. Assembly according to claim 1 or 2, wherein the actuating means (30; 32; 76; 134) are configured to move the scraping net (12) with an amplitude of movement that is less than or equal to three times the average distance between the second filamentary elements (22; 72; 122).

4. Assembly according to any one of the preceding claims, wherein the total surface area of the portions of the surface to be cleaned (10; 60; 102) which are in contact with the second filamentary elements (22; 72; 122) is less than or equal to 5% of the total surface area of the surface to be cleaned.

5. Assembly according to any one of claims 1-4, wherein the scraping net (12; 62) is of modular construction with net sub-surfaces constructed with ends having connectors allowing their connection.

6. Assembly according to any one of claims 1-4, wherein the second filamentary element (22; 72; 122) has an elastic stiffness and has a deformed state in which it is able to be deformed by traction and then released to press against the surface to be cleaned, the deformed state being distinct from a geometry at rest of the second filamentary element so that the scraping net is guided relative to the surface to be cleaned by means of resilient contact forces resulting from this pressure in deformed state.

7. Assembly according to any one of claims 1-4, wherein the second filamentary element (22; 72; 122) has an elastic stiffness and has a deformed state in which it is able to be deformed by compression and then released to press against the surface to be cleaned, the deformed state being distinct from a geometry at rest of the second filamentary element so that the scraping net is guided relative to the surface to be cleaned by means of resilient contact forces resulting from this pressure in deformed state.

8. Assembly according to claim 1, wherein the surface to be cleaned (10) is the surface of an outer surface of a stay cable (5) provided in cable-stayed bridge (2).

9. Assembly according to any one of claims 1-5, wherein the moving device (14) comprises:
- the actuator (30), attached to one axial end (26a, 26b) of the scraping net (12), this actuator being configured to exert a pulling movement along the axial direction in a first direction of movement;
- a resilient anchor, attaching the other of the axial ends (26a, 26b) of the scraping net relative to the surface to be cleaned, exerting a restoring force on the scraping net in a second direction of movement opposite to the first;
- a control module (34) programmed to successively actuate the actuator (30) in order to move the scraping net in said reciprocating movement.

10. Assembly according to claim 9, wherein the moving device comprises:
- said actuator (30), called the first actuator, fixed to one axial end of the scraping net, this actuator being further configured to exert a pulling movement along the axial direction in a first direction of movement;
- a second actuator (32) attached to the other axial end of the scraping net, this actuator being further configured to exert a pulling movement along the axial direction in a second direction of movement;
- a control module (34) programmed to actuate, successively and alternately, one or the other of the first and second actuators in order to move the scraping net in said reciprocating movement.

11. Assembly according to claim 9 or 10, wherein the moving device (14; 64; 114):
- comprises a measuring unit configured to measure the thickness of the soiling deposits on the surface to be cleaned;
- is configured to control the starting or stopping of the cleaning system (4; 54; 104) as well as the speed and/or the frequency of movement of the scraping net (12; 62; 110) based on the data measured by said measuring unit.

12. Assembly according to any one of claims 9-11, wherein the moving device (14; 64; 114):
- comprises an analysis unit configured for:
• measuring physical data of the environment of the cleaning system (4; 54; 104), and
• calculating the probability of formation of soiling deposits on the surface to be cleaned (10; 60; 102), based on the measured physical data;
- is configured to control the starting or stopping of the cleaning system (4; 54; 104) as well as the speed and/or the frequency of movement of the scraping net (12; 62; 110) based on the calculated probability of deposits.

13. Assembly according to any one of the claims 9-12, wherein the moving device (14) further comprises a passive actuator with energy recovery, configured to move scraping net (12; 62; 110) in response to a flow of fluid along the surface to be cleaned.

14. Assembly according to any one of the claims 9-13, wherein the scraping net (12; 62; 110) is pressed against the surface to be cleaned (10; 60; 102) through magnetic or electromagnetic attractive forces, so that the scraping net is guided on the surface to be cleaned by means of these attractive forces.

15. Assembly according to any one of the claims 9-14, wherein additional means are attached or connected to the scraping net (12; 62; 110) in order to facilitate scraping and cleaning the surface to be cleaned (10; 60; 102) by said net.
